# EUROPÄISCHE PATENTSCHRIFT

(11) **EP 3 044 143 B1**
(45) Veröffentlichungstag und Bekanntmachung des Hinweises auf die Patenterteilung: **02.10.2019**
(21) Anmeldenummer: 14747049.6
(22) Anmeldetag: 04.08.2014
(51) Int. Cl.: B65H 19/18, B65H 19/20

(54) **SCHNEIDVORRICHTUNG UND SPLEISSVORRICHTUNG**
CUTTING APPARATUS AND SPLICING APPARATUS
DISPOSITIF DE COUPE ET DISPOSITIF D'ÉPISSURE

(30) Priorität: 12.09.2013 DE 102013110039
(43) Veröffentlichungstag der Anmeldung: 20.07.2016
(73) Patentinhaber: KHS GmbH, 44143 Dortmund (DE)
(72) Erfinder: DECKERT, Lutz, 45721 Haltern am See (DE)
(86) Internationale Anmeldenummer: PCT/EP2014/066744
(87) Internationale Veröffentlichungsnummer: WO 2015/036174

(56) Entgegenhaltungen:
- EP-A2- 0 802 139
- DE-A1- 4 433 207
- US-A- 2 249 669
- US-A- 3 197 152
- US-A- 3 326 485
- US-A1- 2007 113 984

## Beschreibung

Die vorliegende Erfindung betrifft eine Spleißvorrichtung, wie sie für Etikettiermaschinen benötigt insbesondere für Rollfed- oder Selbstklebeapplikationen, deren Etiketten als Endlosband auf einer Rolle bereitgestellt werden.

Damit der Etikettiervorgang kontinuierlich erfolgen kann, ist es erforderlich, das Ende eines aufgebrauchten Endlosbandes mit dem Ende eines neuen Endlosbandes zu verbinden, wodurch ein Bandwechsel der Etikettenbänder ohne Unterbrechung des Etikettiervorgangs möglich ist. Hierfür werden Spleißvorrichtungen verwendet, die im Wesentlichen ein Anpresselement beinhalten, das die beiden parallel verlaufenden Etikettenbänder dann, wenn sie verspleißt werden sollen, zusammenpresst. Ebenfalls beinhalten diese Spleißvorrichtungen ein weiteres Element, welches das alte Bandende abschneidet. Eine derartige Spleißvorrichtung ist aus der WO 2007/009585 bekannt. In dieser Lösung erfolgt das Abschneiden durch zwei Schneidvorrichtungen, die jeweils benachbart zu den zugeordneten Etikettenbändern angeordnet sind und pneumatisch betätigbar sind, so dass wechselseitig das eine oder andere Etikettenband abgeschnitten wird.

Bei diesem Lösungskonzept ist es von Nachteil, dass die Schneidelemente der Schneidvorrichtungen beim Einlegen eines neuen Etikettenbandes eine Gefahrenstelle darstellen. Zudem ist der Aufwand für eine CE-gerechte sichere Pneumatik außerordentlich hoch und verursacht hohe Kosten.

Es ist daher Aufgabe der vorliegenden Erfindung, eine Spleißvorrichtung für Etikettenbänder bereitzustellen, die ohne großen Aufwand sicher handhabbar ist.

Diese Aufgabe wird durch eine Spleißvorrichtung mit den Merkmalen des Anspruchs 1 gelöst. Vorteilhafte Weiterbildungen der Erfindung sind Gegenstand der zugeordneten Ansprüche.

Gemäß der Erfindung weist die Schneidvorrichtung einer Spleißvorrichtung für ein Etikettenband wenigstens ein bewegbares Schneidelement auf, welches durch eine Vorspanneinrichtung in eine Arretierungsstellung vorgespannt ist. Die Schneidvorrichtung weist weiterhin einen Auslösemechanismus auf, um die Vorspanneinrichtung freizugeben, um hierdurch das Schneidelement von der Arretierungsstellung in eine Schneidstellung zu bewegen, in welcher es das zugeordnete Etikettenband abschneidet. In der Arretierungsstellung ist das Schneidelement, herkömmlicherweise eine Schneidklinge, hinter wenigstens einem Bauteil der Schneidvorrichtung zurückgezogen. Bei diesem Bauteil kann es sich z.B. um feststehende Rahmenteile oder Gehäuseteile handeln, insbesondere um eine Gehäusewand. Durch diese wird das Schneidelement in Arretierungsstellung verdeckt, so dass das Schneidelement nicht so offen liegt, dass man bei einem Bandwechsel sich daran verletzen kann. Auf diese Weise wird das Schneidelement derart angeordnet, dass die Gefahr von Verletzungen beim Bandwechsel ausgeschlossen wird.

Die Vorspanneinrichtung enthält vorzugsweise wenigstens ein elastisches Element, vorzugsweise eine Feder, insbesondere Schraubenfeder oder ein anderes beliebiges elastisches Element, welches das Schneidelement in der Arretierungsstellung vorspannt, so dass es beim Freigeben der Vorspanneinrichtung durch den Auslösemechanismus in die Schneidstellung schnappt und dabei das Etikettenband durchtrennt. Vorteilhafterweise wird hiermit die Ausfahrbewegung des Schneidelements nicht mehr, wie bislang üblich, durch einen pneumatischen Antrieb bewirkt, sondern durch die Entspannung des vorgespannten elastischen Elements, insbesondere einer Druckfeder, die vorzugsweise als Schraubenfeder ausgebildet ist. Die Energie für den Schneidvorgang wird somit aus der Vorspannung des elastischen Elements gewonnen. Das elastische Material ist somit vorzugsweise ein Federelement aus Federstahl, wie zum Beispiel eine Schraubenfeder oder Spiralfeder, Tellerfeder oder ein Gummielement oder dergleichen. Es ist lediglich erforderlich, dass das elastische Element in der Lage ist, die erforderliche Energie zum Überführen des Schneidelements von der Arretierungsstellung in die Schneidstellung zu speichern, so dass der Schneidvorgang in einer gewünschten Geschwindigkeit durchzugeführt werden kann.

Aus diesem Grund kann vollständig auf eine Pneumatik zur Steuerung des Abtrennens der Etikettenbänder verzichtet werden, was die erfindungsgemäße Schneid- und Spleißvorrichtung kostenmäßig günstiger macht. Die Erfindung stellt somit eine arbeitssicherere und günstigere Lösung für die Abtrennung von Etikettenbändern in einer Spleißvorrichtung zur Verfügung.

Vorzugsweise weist die Vorspanneinrichtung ein Spannteil zum manuellen Vorspannen der Vorspanneinrichtung auf. Nach dem Durchtrennen eines Etikettenbandes durch das Schneidelement muss dieses von seiner Schneidstellung wieder in die Arretierungsstellung gegen die Kraft der Vorspanneinrichtung zurückbewegt werden. Ein Spannteil, zum Beispiel ein Spannhebel, ist hierfür einfach geeignet und erfordert keine zusätzlichen pneumatischen und elektrischen Antriebe.

Vorzugsweise weist die Vorspanneinrichtung als elastisches Element wenigstens eine Feder, insbesondere eine Schraubenfeder, auf. Hierdurch kann sehr einfach die erforderliche Energie für die Betätigung des Schneidelements in die Schneidstellung aufgebracht werden. In diesem Fall weist die Vorspanneinrichtung vorzugsweise eine freigebbare Rastvorrichtung zum Vorspannen der Feder auf. Die Rastvorrichtung wird dann durch den Auslösemechanismus freigegeben, so dass die Feder das Schneidelement in seine Schneidstellung drücken kann. Hierzu ist vorzugsweise ein Ende der Feder mit dem Schneidelement oder einem Träger des Schneidelements verbunden.

Vorzugsweise ist das Bauteil, hinter welchem sich das Schneidelement in Arretierungsstellung zurückzieht, eine Wand der Schneidvorrichtung. Auf diese Weise ist das Schneidelement gut gegen versehentliche Berührung geschützt und die gesamte Spleißvorrichtung ist sicherer.

In diesem Fall hat die Wand vorzugsweise einen Schlitz zum Durchtritt der Schneidklinge in die Schneidstellung. Der zugängliche Bereich des Schneidelements in der Wand ist somit allein auf den Schlitz begrenzt, den das Schneidelement zum Durchtritt in seine Schneidstellung benötigt. Es ist nahezu unmöglich, dass man sich durch den Schlitz hindurch an dem Schneidelement verletzen kann. Diese Ausführungsform ist somit sehr sicher, erlaubt andererseits eine zuverlässige Funktion der Schneidvorrichtung.

Vorzugsweise ist der Auslösemechanismus elektromagnetisch betätigbar, so dass er von der Steuerung der Spleißvorrichtung zum Beispiel auf der Basis eines Signals eines Bandende-Sensors aktiviert werden kann. Das Abtrennen des Etikettenbands erfolgt somit einfach und automatisch.

Insbesondere betrifft die Erfindung eine Spleißvorrichtung für Etikettenbänder, die wenigstens einen Rahmen und/oder ein Gehäuse aufweist, in welchem Förderwege für zwei Etikettenbänder angeordnet sind. Die Förderwege enthalten erste Führungsrollen und eine erste Schneidvorrichtung der oben genannten Art für ein erstes Etikettenband und zweite Führungsrollen und eine zweite Schneidvorrichtung der oben genannten Art für das zweite Etikettenband. Weiterhin enthält die Spleißvorrichtung eine Spleißstation zum Verbinden der beiden Etikettenbänder. Die Erfindung ist somit insbesondere gerichtet auf eine Spleißvorrichtung, bei welcher zwei der oben beschriebenen Schneidvorrichtungen integriert sind. Die oben genannten Vorteile gelten in gleicher Weise für die erfindungsgemäße Spleißvorrichtung.

Dabei ist die erste Schneidvorrichtung mit wenigstens einem ersten Teil der Spleißvorrichtung an einem ersten Schwenkarm montiert und die zweite Schneidvorrichtung mit wenigstens einem zweiten Teil der Spleißvorrichtung an einem zweiten Schwenkarm montiert, wobei die Schwenkarme zwischen einer Betriebsstellung und einer Öffnungsstellung schwenkbar an dem Rahmen bzw. Gehäuse der Spleißvorrichtung gelagert sind. Die ersten und zweiten Teile der Spleißvorrichtung können z.B. durch jeweils eine Hälfte der Spleißstation gebildet sein und Umlenkrollen und/oder Ambossrollen der Spleißvorrichtung enthalten, die dazu dienen, die beiden Etikettenbänder im Bereich ihres Bandendes miteinander zu verbinden. Die Schneidvorrichtung ist selbstverständlich derart angeordnet, dass in Betriebsstellung der Schwenkarme die Schneidelemente durch die Teile der Spleißvorrichtung abgedeckt sind. Insbesondere wenn an dem Schwenkarm die Elemente einer Hälfte der Spleißvorrichtung angeordnet sind, lässt sich die entsprechende Hälfte der Spleißvorrichtung leicht für einen Bandwechsel öffnen, wobei das Etikettenband in der anderen Hälfte der Spleißvorrichtung weiterlaufen kann.

Vorzugsweise ist in Verbindung mit der Vorspanneinrichtung jeder Schneidvorrichtung ein Spannteil zum manuellen Vorspannen der Vorspanneinrichtung angeordnet, welches Spannteil vorzugsweise als von außen zugänglicher Spannhebel ausgebildet ist. Das Spannteil kann vorzugsweise nicht nur zum Vorspannen der Vorspanneinrichtung verwendet werden, nachdem ein Etikettenbandende abgetrennt worden ist, sondern auch zum Freigeben des Schwenkarmes von der Betriebsstellung in die Öffnungsstellung. Dies hat den Vorteil, dass durch die Betätigung des Spannteils sichergestellt wird, dass zuerst das Schneidelement in seine Arretierungsstellung zurückgezogen wird und erst dann der Schwenkarm in die Öffnungsstellung geöffnet wird. Auf diese Weise ist eine Verletzung an dem Schneidelement ausgeschlossen, was durchaus möglich wäre, wenn der Schwenkarm in die Öffnungsstellung geöffnet werden könnte, bevor das Schneidelement beim Vorspannen der Vorspanneinrichtung wieder in seine Arretierungsstellung zurückgezogen wird. Vorteilhafterweise kann hier durch einen Handgriff die Vorspanneinrichtung vorgespannt werden und gleichzeitig die entsprechende Hälfte der Spleißvorrichtung für einen Bandwechsel geöffnet werden, was den Bandwechsel sicherer macht und vereinfacht.

In einer vorteilhaften Weiterbildung der Erfindung ist in Verbindung mit dem Schwenkarm ein elektrischer Schalter vorgesehen, der die elektrische Zuleitung zum Auslösemechanismus der Schneidvorrichtung unterbricht, wenn der Schwenkarm aus seiner Betriebsstellung in die Öffnungsstellung bewegt wird. Ein derartiger Schalter kann ein einfacher Kontaktschalter sein, der nur geschlossen ist, wenn sich der Schwenkarm in Betriebsstellung befindet. Auf diese Weise kann wirkungsvoll unterbunden werden, dass ein versehentliches Auslösen des Auslösemechanismus beim Einlegen eines neuen Bandes zu Verletzungen führt. Auf diese Weise wird somit abermals die Sicherheit der Spleißvorrichtung beträchtlich erhöht.

In einer vorteilhaften Weiterbildung der Erfindung sind der erste und zweite Teil der Spleißvorrichtung die Komponenten der Spleißvorrichtung die zum Einlegen eines neuen Etikettenbandes zugänglich sein müssen, so dass mit dem Öffnen der Schwenkarme Zugang zu all diesen Komponenten der Spleißvorrichtung erhalten wird.

Vorzugsweise enthält die Spleißvorrichtung wenigstens einen Sensor zum Erkennen des Endes eines Etikettenbandes. Eine zentrale Steuerung der Spleißvorrichtung kann somit dieses Sensorsignal dazu verwenden, um die Spleißstation als auch die Schneidvorrichtungen so zu steuern, dass das Bandende eines laufenden Bandes sauber abgeschnitten wird und passgenau mit dem Bandanfang eines neuen Etikettenbandes verbunden wird.

Vorzugsweise enthält die Spleißvorrichtung eine Spleißstation mit zwei den beiden Etikettenbändern zugeordneten Hälften, was ein einfaches Arbeiten an der entsprechenden Spleißstationshälfte beim Etikettenbandwechsel ermöglicht. Vorzugsweise sind dann die Förderwege und die Schneidvorrichtungen zweier jeweils einem Etikettenband zugeordneter Hälften einer Spleißstation für die beiden Etikettenbänder spiegelsymmetrisch ausgebildet, was zu einer geringeren Anzahl an Komponenten führt und damit zu verringerten Herstellungskosten.

Wenn eine Hälfte der Spleißvorrichtung oder Teile davon durch das Öffnen eines Schwenkarms geöffnet ist, kann eine Bedienperson völlig ungefährdet den nächsten Spleißvorgang vorbereiten, indem er beispielsweise ein neues Etikettenband auflegt und den Anfang des neuen Etikettenbandes lagerichtig in die Spleißvorrichtung einlegt. Schließt der Bediener nun die neue vorbereitete Hälfte wieder, so wird die Wirkverbindung zwischen der Maschinensteuerung und dem elektromagnetisch zu betätigenden Auslösemechanismus über den elektrischen Kontakt wiederhergestellt, so dass die Maschinensteuerung den Schneidvorgang zum richtigen Zeitpunkt auslösen kann.

Insgesamt bietet die erfindungsgemäße Spleißvorrichtung die Vorteile, dass die Bewegung des Schneidelements, z.B. der Schneidklinge wesentlich schneller erfolgt als bei einer pneumatischen Ausführung, was ein sicheres und präzises Spleißen bei hohen oder sogar bei sehr hoher Bahngeschwindigkeiten garantiert.

Dabei ist das Spleißen bei hoher oder sehr hoher Bahngeschwindigkeit insbesondere dann von großem Vorteil, wenn eine Etikettiermaschine unmittelbar - also ohne die Verwendung eines Behälterpuffers- auf eine Streckblasmaschine folgt, da auf diese Weise ein Verlangsamen oder gar Anhalten der Streckblasmaschine zum Spleißen eines Etikettenbandes in seiner Häufigkeit vermindert oder sogar vollständig vermieden werden kann.

Die elektrische Verbindung zu dem Auslösemechanismus ist unterbrochen, wenn der Schwenkarm geöffnet ist, so dass ein unbeabsichtigtes Ausfahren der Schneidklinge verhindert wird. Die erfindungsgemäße Lösung ist preiswert und platzsparend und verzichtet im Extremfall vollständig auf die Verwendung von Pneumatik.

Die Erfindung wird nachfolgend beispielsweise anhand der schematischen Zeichnung beschrieben. In dieser zeigen:
Fig. 1 eine perspektivische Ansicht einer Etikettierstation mit einer erfindungsgemäßen Spleißvorrichtung,
Fig. 2 ein Detail der Spleißvorrichtung aus Fig. 1 in perspektivischer Darstellung mit einem zusätzlich vorgesehenen Öffnungskontakt,
Fig. 3 eine perspektivische Darstellung eines Teils der Spleißvorrichtung aus Fig. 1 unter Weglassung einer seitlichen Abdeckwand zur Darstellung des Vorspannmechanismus,
Fig. 4 eine vergrößerte Aufsicht auf ein Teil der Spleißvorrichtung gemäß Fig. 1.

Die erfindungsgemäße Spleißvorrichtung wird nun in Verbindung mit den Figuren 1 bis 4 beschreiben. Fig. 1 zeigt eine Spleißvorrichtung 10 mit zwei Haltetellern 12, 14 für Etikettenbänder und eine Spleißstation 16, die aus zwei zueinander spiegelsymmetrischen Spleißstationshälften 16a und 16b besteht. Alle Teile der Spleißvorrichtung 10 sind auf einem Rahmen 18 montiert. Die beiden spiegelsymmetrischen Spleißstationshälften 16a, 16b haben erste und zweite Führungsrollen 20a,b, eine erste und zweite Schneidvorrichtung 22a,b (siehe Fig. 2 bis 4) als auch erste und zweite Umlenkrollen 24a,b zum Verbinden der Etikettenbänder, wobei die erste Schneidvorrichtung 22a und die erste Umlenkrolle 24a auf einem ersten Schwenkarm 26a und die zweite Schneidvorrichtung 22b und die zweite Umlenkrolle 24b an einem zweiten Schwenkarm 26b der Spleißstation 16 gehalten sind. Die Schwenkarme 26a, b sind wiederum an dem Rahmen 18 der Spleißvorrichtung 10 gehalten.

In Fig. 2 ist der erste Schwenkarm 26a (links) in Betriebsstellung dargestellt, während der zweite Schwenkarm 26b (rechts) in Öffnungsstellung dargestellt ist, in welcher die Durchführung eines Bandwechsels des Etikettenbandes ermöglicht wird. Die Schwenkarme 26a, b sind mittels Schwenklagern 28a, b an dem Rahmen 18 der Spleißvorrichtung 10 gehalten.

Jede Schneidvorrichtung 22a, b besteht, wie es aus Fig. 3 und insbesondere aus Fig. 4 ersichtlich ist, aus einem Klingenträger 30a, b, an welchem ein Schneidelement in Form einer Schneidklinge 32a, b gehalten ist. Der Klingenträger 30a, b ist auf einer Führung 34a, b quer zum Verlauf des Etikettenbandes bewegbar geführt. Der Klingenträger 30 ab ist an einem ersten Ende einer Schraubenfeder 36a, b gehalten oder liegt an der Schraubenfeder 36a, b an, deren zweites Ende an einer Außenwand 38a, b der Spleißstation 16 befestigt ist. Das zweite Ende kann auch an einem anderen mit dem Rahmen18 verbundenen Bauelement befestigt sein. Die Schneidvorrichtung 22a, b umfasst ferner eine Rastvorrichtung 40a, b, durch welche der Schneidklingenträger 30a, b in der vorgespannten Stellung der Schraubenfeder 36a, b verrastbar ist. Die Rastvorrichtung 40a, b lässt sich freigeben durch einen Auslösemechanismus 42a, b, der elektromagnetisch betätigbar ist. Die Rastvorrichtung 40a, b bildet zusammen mit der Schraubenfeder 36a, b und dem Klingenträger 30a, b die Vorspanneinrichtung 41a, b (Fig. 4)

Schließlich zeigt Fig. 4 ein Spannteil in Form eines Spannhebels 44a, b, der über die Außenwand 38a, b jeder symmetrischen Spleißstationshälfte 16a, 16b herausragt. Über diesen Spannhebel 44a,b, der an einer Schwenkachse 46a,b schwenkbar an dem Rahmen 18 der Spleißvorrichtung 10 aufgehängt ist, lässt sich der Schneidklingenträger 30a,b von einer Schneidstellung, wie sie weiter unten in der Beschreibung mit Bezug zur zweiten Spleißstationshälfte 16b dargestellt ist in eine Arretierungsstellung vorspannen, wie sie oben mit Bezug zur ersten Spleißstationshälfte 16a dargestellt ist. Mit der Betätigung des Spannhebels wird jedoch nicht nur die Schneidklinge 32a, b in die Arretierungsstellung vorgespannt, sondern auch noch der Schwenkhebel 26a, b von der in Fig. 2 links dargestellten Betriebsstellung in die rechts dargestellte Öffnungsstellung gezogen. Jede symmetrische Spleißstationshälfte 16a, 16b hat dem Etikettenbandlauf zugewandt eine innere Schutzwand 48a, b, in welcher ein Schlitz 50a, b für den Durchtritt der Schneidklinge 32a, b vorgesehen ist. In Öffnungsstellung des Schwenkarmes kann somit in der entsprechenden Hälfte 16a, b der Spleißstation 16 ein Etikettenbandwechsel durchgeführt werden, ohne dass man sich an der Schneidklinge 32a, b verletzt.

Wie in Fig. 2 zu sehen ist, ist mit dem Rahmen 18 der Spleißvorrichtung ein Kontaktelement 52 verbunden, welches mit zugeordneten Kontaktelementen 54a, b der beiden Schwenkarme 26a, b zusammenwirkt. Über diese zugeordnete Kontaktelemente 54a,b erhält der Auslösemechanismus 42a, der entsprechenden Spleißstationshälfte 16a,b Strom, was dazu führt, dass eine Auslösung der Schneidvorrichtung 22a,b, das heißt ein Überführen der Schneidklinge 32a,b von der Arretierungsstellung in die Schneidstellung, nicht möglich ist, wenn der Schwenkarm 26a,bgeöffnet ist.

Die dargestellte Lösung hat somit den Vorteil, dass zum einen mit dem Betätigen des Spannhebels 44a,b, d.h. mit einem Handgriff sowohl die Vorspanneinrichtung 41a,b vorgespannt wird womit die Schneidklinge in ihre geschützte Arretierungsstellung zurückgezogen wird, und zum anderen der entsprechende Schwenkarm 26a,b in seine Öffnungsstellung geschwenkt wird, was einen Bandwechsel in der entsprechenden Spleißstationshälfte 16a,b erlaubt. In der geöffneten Stellung des Schwenkhebels lässt sich schnell ein neues Etikettenband in der vorgeschriebenen Zufuhrposition einlegen, ohne dass die Gefahr besteht, sich an der Schneidklinge 32a, b zu verletzen. Die Erfindung hat zudem den Vorteil, dass die Betätigung der Schneidklinge 32a, b als auch die Betätigung des Auslösemechanismus 42a, b völlig ohne pneumatische Komponenten realisiert werden kann. Während die mechanische Energie zum Betätigen der Schneidklinge durch das manuelle Vorspannen der Schraubenfeder 36a, b realisiert wird, wird der Auslösemechanismus 42a, b elektromagnetisch betätigt. Die erfindungsgemäße Spleißvorrichtung 10 erlaubt somit einen schnellen und sicheren Bandwechsel. In der dargestellten Ausführungsform ist der Spannhebel in Betriebsstellung der Schwenkarme 26a, b in nicht dargestellter Weise mit einer Arretierung für die Schwenkarme verbunden, so dass mit dem Betätigen des Spannhebels 44a, b die Arretierung des zugeordneten Schwenkarms gelöst und der Schwenkarm in der dargestellten Weise (Fig. 2 rechts) geöffnet werden können.

Die Erfindung ist nicht auf das dargestellte Ausführungsbeispiel beschränkt, sondern kann innerhalb des Schutzbereichs der beigefügten Ansprüche variiert werden

So ist beispielsweise ebenfalls vorgesehen, dass durch eine elektrische Abfrage der Kontakte, festgestellt oder überprüft wird, ob diese geschlossen sind. Sind die Kontakte geschlossen, so kann darauf geschlossen werden, dass sich die Hälften der Spleißstation in Betriebsstellung befinden. Dieser Zustand wird an die Steuerung zurück gemeldet. Durch die Überprüfung des Schaltzustandes der Kontakte kann sichergestellt werden, dass der Spleißer vollständig geschlossen ist und die Spleißstation vollständig für den nächsten Spleißvorgang vorbereitet ist. Eine weitere Bestätigung durch den Bediener ist nicht mehr notwendig, die Bedienerbindung kann weiter vermindert werden.

### Bezugszeichenliste

- 10: Spleißvorrichtung
- 12: Halteteller
- 14: Halteteller
- 16: Spleißvorrichtung
- 16a,b: Spleißstationshälften
- 18: Rahmen
- 20a,b: erste/zweite Führungsrollen
- 22a,b: erste/zweite Schneidvorrichtung
- 24a,b: erste/zweite Umlenkrolle
- 26a,b: Schwenkarm
- 28a,b: Schwenklager
- 30a,b: Klingenträger
- 32a,b: Schneidklinge
- 34a,b: Führung
- 36a,b: Schraubenfeder
- 38a,b: Außenwand
- 40a,b: Rastvorrichtung
- 41a,b: Vorspanneinrichtung
- 42a,b: Auslösemechanismus
- 44a,b: Spannhebel
- 46a,b: Schwenkachse
- 48a,b: Schutzwand
- 50a,b: Schlitz
- 52: Kontaktelement
- 54a,b: zugeordnete Kontaktelemente

## Patentansprüche

1. Spleißvorrichtung (10) für Etikettenbänder, umfassend wenigstens einen Rahmen (18) und/oder Gehäuse in welchem Förderwege für zwei Etikettenbänder angeordnet sind, die für ein erstes Etikettenband wenigstens erste Führungsrollen (20a) und eine erste Schneidvorrichtung (22a) und für ein zweites Etikettenband wenigstens zweite Führungsrollen (20b) und eine zweite Schneidvorrichtung (22b) umfassen, welche Spleißvorrichtung weiterhin einer Spleißstation (16) zum Verbinden der beiden Etikettenbänder enthält, und wobei die erste und die zweite Schneidvorrichtung (22a, b) jeweils wenigstens ein bewegbares Schneidelement (32a,b) aufweisen, welches durch eine Vorspanneinrichtung (41a,b) in eine Arretierungsstellung vorgespannt ist, welche Schneidvorrichtung einen Auslösemechanismus (42a,b) zum Freigeben der Vorspanneinrichtung aufweist, um das Schneidelement von der Arretierungsstellung zum Abtrennen eines Etikettenbandes in eine Schneidstellung zu bewegen, wobei es in Arretierungsstellung hinter wenigstens einem Bauteil (48a,b) der Schneidvorrichtung zurückgezogen ist, **dadurch gekennzeichnet, dass** die erste Schneidvorrichtung (22a) mit wenigstens einem ersten Teil (24a) der Spleißvorrichtung und die zweite Schneidvorrichtung (22b) mit wenigstens einem zweiten Teil (24b) der Spleißvorrichtung jeweils an einem Schwenkarm (26a,b) montiert sind, der zwischen einer Betriebsstellung und einer Öffnungsstellung schwenkbar an dem Rahmen/Gehäuse(18) der Spleißvorrichtung (10) gelagert ist.

2. Spleißvorrichtung (10) nach Anspruch 1, **dadurch gekennzeichnet, dass** die Vorspanneinrichtung (41a, b) jeder Schneidvorrichtung ein Spannteil (44a, b) zum manuellen Vorspannen der Vorspanneinrichtung aufweist, wobei das Spannteil bevorzugt auch zum Freigeben des Schwenkarms (26a, b) von der Betriebsstellung in die Öffnungsstellung ausgebildet ist.

3. Spleißvorrichtung (10) nach Anspruch 1 oder 2, **dadurch gekennzeichnet, dass** in Verbindung mit dem Schwenkarm (26a,b) ein elektrischer Schalter (52, 54a,b) vorgesehen ist, der die elektrische Zuleitung zum Auslösemechanismus (42a,b) der Schneidvorrichtung (22a,b) unterbricht, wenn der Schwenkarm aus seiner Betriebsstellung in die Öffnungsstellung bewegt wird.

4. Spleißvorrichtung (10) nach einem der Ansprüche 1 bis 3, **dadurch gekennzeichnet, dass** der erste und zweite Teil der Spleißvorrichtung Komponenten enthalten, die zum Wechsel eines Etikettenbandes zugänglich sein müssen.

5. Spleißvorrichtung (10) nach einem der Ansprüche 1 bis 4, welche wenigstens einen Sensor zum Erkennen des Endes eines Etikettenbandes aufweist, durch welches Sensorsignal die Spleißstation als auch die Schneidvorrichtungen steuerbar sind.

6. Spleißvorrichtung (10) nach einem der Ansprüche 1 bis 5, **dadurch gekennzeichnet, dass** die Förderwege und die Schneidvorrichtungen (22a, b) zweier jeweils einem Etikettenband zugeordneter Hälften (16a, b) einer Spleißstation (16) für die beiden Etikettenbänder spiegelsymmetrisch ausgebildet sind.

7. Spleißvorrichtung nach einem der vorhergehenden Ansprüche, **dadurch gekennzeichnet, dass** die Vorspanneinrichtung (41a, b) der Schneidvorrichtung (22a, b) ein Spannteil (44a, b) zum manuellen Vorspannen der Vorspanneinrichtung aufweist.

8. Spleißvorrichtung nach einem der vorhergehenden Ansprüche, **dadurch gekennzeichnet, dass** die Vorspanneinrichtung (41a, b) der Schneidvorrichtung (22a, b) wenigstens ein elastisches Element (36a, b), insbesondere eine Feder aufweist.

9. Spleißvorrichtung nach Anspruch 8, **dadurch gekennzeichnet, dass** die Vorspanneinrichtung (41a, b) der Schneidvorrichtung (22a, b) eine freigebbare Rastvorrichtung (40a, b) für eine vorgespannte Stellung der Feder (36a, b) aufweist.

10. Spleißvorrichtung nach Anspruch 8 oder 9, **dadurch gekennzeichnet, dass** ein Ende der Feder (36a, b) mit dem Schneidelement (32a, b) oder einem Schneidelementträger (30a, b) verbunden ist.

11. Spleißvorrichtung nach einem der vorhergehenden Ansprüche, **dadurch gekennzeichnet, dass** das Bauteil (48a, b) der Schneidvorrichtung (22a, b) eine Wand der Schneidvorrichtung (22 a, b) ist.

12. Spleißvorrichtung nach Anspruch 11, **dadurch gekennzeichnet, dass** das Schneidelement (32a, b) der Schneidvorrichtung (22a, b) eine Schneidklinge ist und die Wand (48a, b) einen Schlitz (50a, b) zum Durchtritt der Schneidklinge in die Schneidstellung aufweist.

13. Spleißvorrichtung nach einem der vorhergehenden Ansprüche, **dadurch gekennzeichnet, dass** der Auslösemechanismus (42a, b) der Schneidvorrichtung (22a, b) elektromagnetisch betätigt ist.

## Claims

1. Splicing device (10) for label strips, comprising at least one frame (18) and/or housing, in which conveying paths for two label strips are arranged, which comprise for a first label strip at least first guide rollers (20a) and a first cutting device (22a), and for a second label strip at least two guide rollers (20b) and a second cutting device (22b), said splicing device further containing a splicing station (16) for connecting the two label strips, and wherein the first and second cutting devices (22a, b) comprise in each case at least one moveable cutting element (32a, b), which is pretensioned by a pretensioning device (41a,b) into an arresting position, said cutting device comprising a trigger mechanism (42a, b) for releasing the pretensioning device, so as to move the cutting element from the arresting position into a cutting position, wherein, in the arresting position it is retracted behind at least one component (48a, b) of the cutting device, **characterised in that** the first cutting device (22a), with at least one first part (24a) of the splicing device, and the second cutting device (22b), with at least one second part (24b) of the splicing device, are in each case mounted on a pivot arm (26a, b), which in turn is mounted on bearings such as to be able to pivot between an operational position and an opening position on the frame/housing (18) of the splicing device (10).

2. Splicing device (10) in accordance with claim 1, **characterised in that** the pretensioning device (41a, b) of each cutting device comprises a tensioning part (44a, b) for the manual pretensioning of the pretensioning device, wherein the tensioning part is preferably also configured such as to release the pivot arm (26a, b) from operational position into the opening position.

3. Splicing device (10) in accordance with claim 1 or 2, **characterised in that** an electrical switch (52, 54a, b) is provided in connection with the pivot arm (26a, b), which interrupts the electrical lead to the trigger mechanism (42a, b) of the cutting device (22a, b) when the pivot arm is moved out of its operational position into the opening position.

4. Splicing device (10) in accordance with any one of claims 1 to 3, **characterised in that** the first and second part of the splicing device contain components which must be accessible in order to change the label strip.

5. Splicing device (10) in accordance with any one of claims 1 to 4, which comprises at least one sensor for detecting the end of a label strip, by the sensor signal of which the splicing station as well as the cutting devices can be controlled.

6. Splicing device (10) in accordance with any one of claims 1 to 5, **characterised in that** the conveying paths and the cutting devices (22a, b) of two halves (16a, b) of a splicing station (16), assigned in each case to a label strip, are configured as mirror-symmetrical for both the label strips.

7. Splicing device in accordance with any one of the preceding claims, **characterised in that** the pretensioning device (41a, b) of the cutting device (22a, b) comprises a tensioning part (44a, b) for the manual pretensioning of the pretensioning device.

8. Splicing device in accordance with any one of the preceding claims, **characterised in that** the pretensioning device (41a, b) of the cutting device (22a, b) comprises at least one elastic element (36a, b), in particular a spring.

9. Splicing device in accordance with claim 8, **characterised in that** the pretensioning
device (41 a,b) of the cutting device (22a, b) comprises a releasable locking engagement device (40a,b) for a pretensioned position of the spring (36a, b).

10. Splicing device in accordance with claim 8 or 9, **characterised in that** one end of the spring (36a, b) is connected to the cutting element (32a, b) or to a cutting element carrier (30a, b).

11. Splicing device in accordance with any one of the preceding claims, **characterised in that** the component (48a, b) of the cutting device (22a, b) is a wall of the cutting device (22a, b).

12. Splicing device in accordance with claim 11, **characterised in that** the cutting element (32a, b) of the cutting device (22a, b) is a cutting blade, and the wall (48a, b) comprises a slot (50a, b) for the passage of the cutting blade into the cutting position.

13. Splicing device in accordance with any one of the preceding claims, **characterised in that** the triggering mechanism (42a, b) of the cutting device (22a, b) is actuated electromagnetically.

## Revendications

1. Dispositif d'épissure (10) pour des bandes d'étiquettes, comprenant au moins un cadre (18) et/ou boîtier dans lequel sont agencés des trajets de transport pour deux bandes d'étiquettes qui comprennent, pour une première bande d'étiquettes, au moins des premiers rouleaux de guidage (20a) et un premier dispositif de coupe (22a) et, pour une seconde bande d'étiquettes, au moins des seconds rouleaux de guidage (20b) et un second dispositif de coupe (22b), lequel dispositif d'épissure contient en outre une station d'épissure (16) pour relier les deux bandes d'étiquettes, et dans lequel le premier et le second dispositif de coupe (22a, b) présentent respectivement au moins un élément de coupe (32a, b) mobile, lequel est précontraint en position d'arrêt par un dispositif de précontrainte (41a, b), lequel dispositif de coupe présente un mécanisme de déclenchement (42a, b) pour libérer le dispositif de précontrainte afin de déplacer l'élément de coupe de la position d'arrêt à une position de coupe pour séparer une bande d'étiquettes, dans lequel est retiré derrière au moins un constituant (48a, b) du dispositif de coupe dans la position d'arrêt, **caractérisé en ce que** le premier dispositif de coupe (22a) avec au moins une première partie (24a) du dispositif d'épissure et le second dispositif de coupe (22b) avec au moins une seconde partie (24b) du dispositif d'épissure sont respectivement montés sur un bras pivotant (26a, b) qui est disposé de manière pivotante entre une position de fonctionnement et une position d'ouverture au niveau du cadre/boîtier (18) du dispositif d'épissure (10).

2. Dispositif d'épissure (10) selon la revendication 1, **caractérisé en ce que** le dispositif de précontrainte (41a, b) de chaque dispositif de coupe présente une partie de tension (44a, b) pour la précontrainte manuelle du dispositif de précontrainte, dans lequel la partie de tension est de préférence réalisée également pour libérer le bras pivotant (26a, b) de la position de fonctionnement dans la position d'ouverture.

3. Dispositif d'épissure (10) selon la revendication 1 ou 2, **caractérisé en ce qu'**est prévu un commutateur électrique (52, 54a, b), relié le bras pivotant (26a, b), qui coupe l'alimentation électrique jusqu'au mécanisme de déclenchement (42a, b) du dispositif de coupe (22a, b), lorsque le bras pivotant est déplacé de sa position de fonctionnement dans la position d'ouverture.

4. Dispositif d'épissure (10) selon l'une des revendications 1 à 3, **caractérisé en ce que** la première et la seconde partie du dispositif d'épissure contiennent des composants qui doivent être accessibles pour changer une bande d'étiquettes.

5. Dispositif d'épissure (10) selon l'une des revendications 1 à 4, lequel présente au moins un capteur pour détecter la fin d'une bande d'étiquettes, grâce au signal de capteur duquel la station d'épissure ainsi que les dispositifs de coupe peuvent être commandés.

6. Dispositif d'épissure (10) selon l'une des revendications 1 à 5, **caractérisé en ce que** les trajets de transport et les dispositifs de coupe (22a, b) de deux moitiés (16a, b) attribuées respectivement à une bande d'étiquettes d'une station d'épissure (16) sont réalisés de manière symétrique en miroir pour les deux bandes d'étiquettes.

7. Dispositif d'épissure selon l'une des revendications précédentes, **caractérisé en ce que** le dispositif de précontrainte (41a, b) du dispositif de coupe (22a, b) présente une partie de tension (44a, b) pour la précontrainte manuelle du dispositif de précontrainte.

8. Dispositif d'épissure selon l'une des revendications précédentes, **caractérisé en ce que** le dispositif de précontrainte (41a, b) du dispositif de coupe (22a, b) présente au moins un élément élastique (36a, b), en particulier un ressort.

9. Dispositif d'épissure selon la revendication 8, **caractérisé en ce que** le dispositif de précontrainte (41a, b) du dispositif de coupe (22a, b) présente un dispositif d'encliquetage (40a, b) libérable pour une position précontrainte du ressort (36a, b).

10. Dispositif d'épissure selon la revendication 8 ou 9, **caractérisé en ce qu'**une extrémité du ressort (36a, b) est reliée à l'élément de coupe (32a, b) ou à un support d'élément de coupe (30a, b).

11. Dispositif d'épissure selon l'une des revendications précédentes, **caractérisé en ce que** le constituant (48a, b) du dispositif de coupe (22a, b) est une paroi du dispositif de coupe (22a, b).

12. Dispositif d'épissure selon la revendication 11, **caractérisé en ce que** l'élément de coupe (32a, b) du dispositif de coupe (22a, b) est une lame de coupe et la paroi (48a, b) présente une fente (50a, b) pour la traversée de la lame de coupe dans la position de coupe.

13. Dispositif d'épissure selon l'une des revendications précédentes, **caractérisé en ce que** le mécanisme de déclenchement (42a, b) du dispositif de coupe (22a, b) est actionné de manière électromagnétique.
